# EUROPÄISCHE PATENTSCHRIFT

(11) **EP 0 313 591 B1**
(45) Veröffentlichungstag und Bekanntmachung des Hinweises auf die Patenterteilung: **31.07.1991**
(21) Anmeldenummer: 88902403.0
(22) Anmeldetag: 17.03.1988
(51) Int. Cl.: A43B 5/06

(54) **RENNSCHUH**
RUNNING SHOE
CHAUSSURE DE COURSE

(30) Priorität: 24.04.1987 DE 8705947 U; 01.07.1987 DE 8709091 U
(43) Veröffentlichungstag der Anmeldung: 03.05.1989
(73) Patentinhaber: ADIDAS AG, 91074 Herzogenaurach (DE)
(72) Erfinder: ANDERIE, Wolf, D-8522 Herzogenaurach (DE)
(74) Vertreter: LOUIS, PÖHLAU, LOHRENTZ & SEGETH
(86) Internationale Anmeldenummer: DE8800164
(87) Internationale Veröffentlichungsnummer: WO8808263

(56) Entgegenhaltungen:
- DE-A- 2 805 426
- FR-A- 2 481 086
- US-A- 2 758 394

## Beschreibung

Die Erfindung betrifft einen Rennschuh mit den Merkmalen gemäß dem Oberbegriff des Anspruches 1.

Beim schnellen Lauf, insbesondere beim Sprint, vollzieht sich der Abrollvorgang des Fusses nicht wie gewöhnlich von der zuerst aufsetzenden Ferse her. Vielmehr kommt die Ferse mit dem Boden nicht oder kaum in Berührung, da der Läufer den gestreckten Fuß zuerst schon im Bereich des Außenballens auf die Bahn aufsetzt und von dort ein Abrollen zum Innenballen hin stattfindet. Beim Aufsetzen mit dem Außenballenbereich, d.h. im ersten Moment des Bodenkontakts, sucht der Läufer zunächst Bahnkontakt, d.h. den sicheren Stand auf der Bahn, um dann sofort schon während des Abrollvorganges hin zum Innenballen mittels der an der harten Vordersohle befestigten Greifelemente Beinkraft auf den Boden zu übertragen. Dieser erste Bahnkontakt im Bereich des Außenballens ist für den sicheren Lauf und für eine optimale Leistung des Läufers von wesentlicher Bedeutung, da dieser zumindest die Anfangsphase des Abrollvorganges zum Innenballen hin wesentlich bestimmt. Setzt der Läufer nicht an der richtigen Stelle der Sohlenaußenkante auf, so findet während des Abrollvorganges zunächst eine Korrektur des Vorganges statt, die eine sofortige wolle Kraftübertragung verhindert und folglich eine Leistungseinbuße darstellt. Solange der Läufer frisch ist, gelingt es ihm, der ersten Bannkontakt so zu erzielen, daß ein optimaler Abrollvorgang möglich ist. Schon bei geringfügiger Ermüdung des Läufers steigt aber die Neigung, den ersten Bannkontakt mit weiter hinten liegenden Fußbereichen zu suchen, was bei stärkerer Ermüdung letztlich zu einem Aufsetzen mit der Ferse führt. Durch die Verlagerung des Aufsetzpunktes vom Außenballen weiter nach hinten wird aber wiederum zunehmend die Neigung zu einem Zurücksacken auf die Ferse ausgeprägter.

Es gibt bereits mannigfaltige Vorschläge, um durch eine entsprechende Ausgestaltung von Rennschuhen das Aufsetzverhalten und den daran anschließenden Abrollvorgang vom Außenballen zum Innenballen auch bei einer gewissen Ermüdung des Läufers besser in den Griff zu bekommen. So sind Rennschuhe bekannt, bei denen die harte, die Greifelemente tragerde Vordersohle einen den Schaft im Außenballenbereich seitlich umfassenden Stützrand aufweist, der mit einer relativ grossen Rundung in die harte Vordersohle übergeht (DE-OS 28 05 426). Damit ist beabsichtigt, daß der Abrollvorgang vom ersten Aufsetzen bis zum Ende durch diese Rundung gesteuert wird. Diese Schuhkonstruktion hat sich zwar insoweit als vorteilhaft erwiesen, als durch den erwähnten Stützrand der Läufer nicht erst sicheren Stand zu suchen braucht, um den Abrollvorgang einzuleiten und durchzuführen, sondern sofort voll aufsetzen und auch bereits Beinkraft auf die Bahn übertragen kann, weil sich bei richtigem Aufsetzen der Abrollvorgang von selbst über den harten Vordersohlenteil mit dem Stützrand abwickelt. Jedoch lässt sich auch mittels dieses Stützrandes kein einhandfreier Abrollvorgang mehr einleiten, wenn infolge einer Ermüdung des Läufers der Aufsetzpunkt am Fuß weiter nach hinten wandert, weil der auch in Sohlenlängsrichtung etwas gewölbte Stützrand ein solches Aufsetzen ohne weiteres zulässt.

Es ist auch bereits von einem Rennschuh der eingangs angegebenen Art bekannt, hirter den hintersten Greifelementen der Vordersohle ein Polster aus elastischem Material inzuordnen, das über die Vordersohle nach unten hinausragt (DE-OS 31 15 488). Dieses Polster soll den Stoß beim Aufsetzen auf dem Boden mildern und dazu beitragen, daß der Läufer Bodenkontakt im Bereich des Fußballens behält und nicht auf die Ferse zurückschwingen kann. Jedoch bringt auch dieser Rennschuh keine entscheidende Verbesserung, weil das über die Vordersohle nach unten hinausstehende Polster zwangsläufig zuerst und zwar relativ weit hinter dem Außenballen mit dem Boden in Berührung kommt, wodurch der vom Läufer angestrebte Erstkontakt im Bereich des Außenballens gestört wird. Da das Polster nach unten vorsteht und daher nachgiebig ist, ist seine Steuerungsfähigkeit für die Einleitung des Abrollvorganges vom Außen- zum Innenballen nur schlecht. Denn infolge dieser Nachgiebigkeit lässt es wiederum dem Läufer weitgehend Spielraum, in Abhängigkeit von dessen Konzentration und Kraft den Bahnkontakt an der richtigen Stelle zu suchen.

Schließlich ist auch schon ein Rennschuh bekannt, bei dem ein Fersenteil in Form eines Absatzes aus einem elastisch nachgiebigen Material vorgesehen ist, durch den ein Zurückhippen von der Vordersohle auf die Ferse verhindert und sogar ― durch die Elastizität des Absatzes ― eines Beschleunigunsskomponente in Laufrichtung erzielt werden soll (DE-PS 27 20 849). Da dieser Absatz aber so niedrig gehalten ist, daß er mit der Bahn nicht in Kontakt kommt, solange der Läufer im Vollbesitz seiner Kräfte ist und auf dem Vorfuß vom Außenballen zum Innenballen hin abrollt, kann er die Verlagerung des Aufsetzpunkten nach hinten grundsätzlich erst dann behindern, wenn diese bereits zu einem bestimmten Ausmaß stattgefunder hat. Dann hat der Läufer aber auch die gestreckte Fußhaltung bereits soweit verlassen, daß der gewünschte Abrollvorgang über den Ballen und die augenblickliche Kraftentfaltung nur roch mit Zeitverzögerung möglich sind.

Der Erfindung liegt deshalb die Aufgabe zugrunde, einen Rennschuh der vorstehend angegebenen Art zu schaffen, der es dem Läufer ermöglicht, die für die optimale Leistung erforderliche Fußhaltung beim Lauf besser beizubehalten.

Erfindungsgemäß wird dies erreicht durch die Merkmale des Rennschuhes gemäß dem Kennzeichen des Anspruches 1.

Die Erfindung geht dabei von der Überlegung aus, daß der in die Vordersohle anschließende Bereich der Laufsohle so zur Unterstützung herangezogen werden muß, daß sich auch bei zunehmender Neigung des Läufers, weiter hinten aufzusetzen, ein weitgehend unverändertes Abrollverhalten über den Ballen ergibt. Hierzu ist durch die Anordnung des sich nach hinten verdickenden keilförmigen Stützkörpers hinter der Vordersohle zunächst der Fuß in eine das Aufsetzen mit dem vorderen Außenballen betonende Streckstellung gebracht. Weiterhin bildet der Keil mit seiner Unterseite eine Fortsetzung der Laufseite der Vordersohle, da er mit dieser in derselben Ebene liegt, so daß auch die Außenkante des Keils eine Fortsetzung des äußeren Sohlenrandes darstellt. Entwickelt daher der Läufer durch ein Nachlassen seiner Kräfte eine zunehmende Neigung, das Gewicht beim ersten Bahnkontakt weiter nach hinten auf die Außenkante der Sohle zu verlagern, so hindert der keilförmige Stützkörper ein entsprechendes Absinken der Ferse. Vielmehr wird dadurch, daß der Stützkörper und die Vordersohle in der gleichen Ebene liegen, im Bereich des äußeren Sohlenrandes eine "Kippachse" geschaffen, die den Fuß in die richtige Ausgangslage verbringt, von der aus der Abrollvorgang zum Innenballen hin abläuft. Da der Keil aus einem relativ harten, wenn auch insgesamt druckverformbaren Material besteht*, kann er durch die Belastung beim Aufsetzen nicht soweit zusammengedrückt werden, daß seine Fähigkeit, den Fuß in die gewünschte Lage zurückzuführen, dadurch beeinträchtigt ist. Diese Funktion wird wesentlich dadurch unterstützt, daß der Sohlenkeil sich relativ weit in das Sohlengelenk hineinerstreckt, Denn dadurch wird der Fuß des Läufers an einer Stelle noch hinter der hinteren Metatarsalgelenken unterstützt, die nahe dem Sprungbein liegt.

*und nicht nach unten über die Vordersohle übersteht

Aus der geschilderten Funktion ergibt sich, daß der Stützkeil auf jeden Fell im Bereich des Sohlenaußenrandes vorgesehen sein muß, wo er sich bis in den Bereich des Sohlengelenks erstreckt. Da der Fuß beim Abrollvorgang aber eine Verwindung zwischen Vorfuß und Rückfuß um eine in Fußlängsrichtung verlaufende Achse erfährt, kommt es im Bereich des Sohlengelenks verhältnismässig frühzeitig auch zu einem Aufsetzen im Bereich des inneren Sohlenrandes. Aus diesem Grund ist es sinnvoll, den Stützkeil auch im Bereich des inneren Sohlenrandes vorzusehen. Um die Verformung des Keils in den gewünschten niedrigen Ausmaßen zu halten, ist es zweckmässig, den Keil durchgehend bis in das Sohlengelenk auszubilden, wobei daran gedacht werden kann, aus Gewichtsgründen zwischen den Sohlenrändern eine geschlossen berandete Ausnehmung vorzusehen.

Nach einer vorteilhaften Ausgestaltung ist vorgesehen, daß die aus hartem Kunststoff, z.B. Polyamid, bestehende Vordersohle über die Unterseite des Keils hinweg nach hinten verlängert ist und somit diesen bedeckt. Da das Material der Vordersohle praktisch nicht druckverformbar, jedoch biegeelastisch ist, ergibt die Verlängerung der Sohle keine ins Gewicht fallende Versteifung, weil durch die immerhin vorhandene Druckverformbarkeit des Keils die Sohle zumindest im geichen Ausmaß nachgeben kann. Dies gilt insbesondere dann, wenn ― wie oben erwähnt ― der Keil aus Gewichtsgründen entweder nur längs des äußeren und inneren Sohlenrandes geführt ist, so daß die Verlängerung der Vordersohle entsprechend gabelförmig gebildet ist, oder wenn im Keil und entsprechend dann auch in der Vordersohlenverlängerung eine gewichtssparende Ausnehmung vorgesehen ist.

Nach einer weiteren vorteilhaften Ausgestaltung ist der äußere Sohlenrand der Vordersohle im Bereich zwischen dem Außenballen und dem Sohlengelenk über den Schuhschaft hinauf zu einer Stützschale hochgezogen. Wie eingangs beschrieben, ist ein derartiges Hochziehen des äußeren Sohlenrandes grundsätzlich zwar bereits bekannt, jedoch im Bereich des Außenballens. Bei dem erfindungsgemässen Rennschuh hingegen befindet sich die durch den hochgezogenen Rand gebildete Stützschale hinter dem Außenballen, um hierdurch den Fuß in der gleichen Weisein die richtige Abroll-Ausgangslage zurückzusteuern, wie dies in Zusammenhang mit dem Stützkeil vorstehend erläutert ist.

Andere zweckmässige Ausgestaltungen ergeben sich aus weiteren Unteransprüchen.

Ein Ausführungsbeispiel der Erfindung ist nachfolgend anhand der beiliegenden Zeichnungen näher erläutert.

In den Zeichnungen zeigen:

- Fig. 1: eine Seitenansicht eines erfindungsgemässen Rennschuhes, und
- Fig. 2: eine Untenansicht auf den Rennschuh nach Fig. 1

Der in den Zeichnungen dargestellte Rennschuh besitzt eine Vordersohle 1, an der unlösbar oder austauschbar Greifelemente 2 befestist sind. Die Vordersohle 1 besteht aus einem relativ harten Material, z.B. hart eingestelltem Polyamid, das praktisch nicht druckverformbar ist und die durch die Greifelemente 2 beim Lauf übertragenen Kräfte aufnehmen kann. Hierzu weist die Vordersohle 1 eine Dicke zwischen 1 und 2 mm auf.

Wie aus Fig. 1 hervorgeht, ist die Vordersohle 1 leicht schalenförmig ausgebildet, d.h. sie ist auf der Außenseite des Schuhschaftes 3 von der Schuhspitze bis zum Ballenbereich (der mit I angedeutet ist) um wenige Millimeter nach oben gezogen. Beginnend von Außenballen I bis in dis Sohlengelenk II ningegen ist die Vordersohle 1 zu einer in der Seitenansicht etwa dreieckförmigen Stützschale 4 hochgezogen, die sich etwa 1,5 bis 2 cm auf der Außenseite des Schuhschaftes 3 nach oben erstreckt. Im Vergleich zu den herkömmlichen Rennschuhen, bei denen die Vordersohle unmittelbar hinter den hintersten Greifelementen endet, ist hier die Vordersohle 1 bis in das Sohlengelenk II hinein verlängert und bedeckt dabei einen an der Unterseite einer nicht gezeigten (Teil) Brandsohle befestigten Stützkeil 5 aus einem relativ harten, jedoch elastisch druckverformbaren Schaumstoffmaterial, z.B. Polyurethan. Das Material des Stützkeils 5 hat mindestens eine Härte von 40 Shore A, vorzugsweise 45-50 Shore A und erreicht 70 Shore A.Der Stützkeil ist so gestaltet, daß er am Ende des außenballens I beginnend im Sohlengelenk II eine Dicke von etwa 13 bis 14 mm hat. Hierdurch erhält der Fuß im Schuh von vornherein eine gewisse Streckstellung, die bei flächiger Auflage der Vordersohle auf der Bahn eine Berührung der Bahn mit der Ferse verhindert.

Wie aus Fig. 2 hervorgeht, weisen der Keil 5 und die verlängerte Vordersohle 1 in dem Teil hinter dem hintersten Greifelement 2 eine geschlossen berandete Ausnehmung 6 auf, aus der das Material des Keiles 5 soweit entfernt ist, daß sie etwa eine Tiefe von 5 bis 10 mm hat. Hierdurch wird das Gewicht verringert, ohne daß die eingangs beschriebene Stütz- und Führungsfunktion des Keiles 5 beeinträchtigt wird.

Unter dem rückwärtigen Teil des Schuhschaftes, etwa beginnend im Sohlengelenk II, ist weiterhin eine Hintersohle 7 in Form einer sehr flachen Schale vorgesehen, die ebenfalls aus einem verhältnismässig harten Kunststoff, z.B. Polyamid, besteht. Wie aus Fig. 1 hervorgeht, wird die Schalenform der Hintersohle 7 nach hinten zu ausgeprägter, so daß sie im Bereich der Fersenscheitellinie den Schaft 3 etwa um 5 mm nach oben übergreift. In diesem Bereich kann, wie gestrichelt angedeutet ist, unter der Hintersohle 7 ein niedriger Absatz 8 befestigt sein, der aus Gewichtsgründen hufeisenförmig ausgenommen ist, wie aus Fig. 2 hervorgeht. Der Absatz 8 kann aus dem gleichen, relativ härten, jedoch elastisch druckverformbaren Material bestehen, das den Keil 5 bildet. Es ist jedoch auch möglich, ein nachgiebigeres Material hierfür einzusetzen. Wie Fig. 1 Erkennen lässt, ist die Höhe des Absatzes 8 so klein gewählt, daß dieser bei flächigem Aufstand des Rennschuhes auf der Vordersohle 1 die Bahn nicht berührt. Mit der vorstehend angegebenen Höhe des keils 5 im Sohlengelenk II von etwa 13 bis 14 mm ergibt sich ein Abstand zwischen der (nicht gezeigten) Bahn und der Unterseite der Hintersohle 7 von etwa 2 cm. Der Absatz 8 hat demgegenüber eine Höhe von etwa 1 cm und dient zur Sicherheit gegen ein Zurückkippen.

Im Rahmen der Erfindung kann von dem vorstehend beschriebenen Ausführurgsbeispiel abgewichen werden. So ist die geschilderte, leicht schalenförmige Ausbildung der Vordersohle 1 nicht zwingend. Vielmehr kann die Vordersohle 1, auch ohne Ausbildung der Stützschale 4, sich als weitgehend ebene Sohlenplatte bis in das Sohlengelenk II hineinerstrecken, um die Unterseite des Keiles 5 zu bedecken. Andererseits kann die Vordersohle 1 aber auch in der herkömmlichen Weise sich nur bis kurz hinter die hintersten Greifelemente 2 erstrecken, so daß die Fortsetzung der Laufseite der Vordersohle 1 durch die Unterfläche des Keiles 5 selbst gebildet wird. Auch die als flache Schale ausgebildete Hintersohle 7 ist nicht zwingend erforderlich. An ihrer Stelle kann eine leichte Laufsohle aus dünnem und ggf. auf der Unterseite profilierten Gummi od.dgl. vorgesehen sein.

Dadurch, daß erfindungsgemäß der Keil mit seiner Unterseite sich in einer Ebene mit der Vordersohle befindet, übernimmt er beim Aufsetzen des Fusses auf der Bahn nicht allein die volle Belastung oder zumindest nur für eine außerordentlich kurze Zeit, weil die daran anschließende Vordersohle unmittelbar zur weiteren Unterstützung herangezogen wird. Seine im Rahmen der angegebenen Shore-Härte gehaltene Elastizität ist deshalb ausreichend für die eingangs beschriebene Steuerfunktion in Bezug auf den Abrollvorgang. Ist der Keil laufseitig, wie im Ausführungsbeispiel erläutert, durch die insoweit nach hinten gezogene Vordersohle aus hartem Kunststoffmaterial abgedeckt, dann kann die Härte des Keiles an der unteren Grenze des angegebenen Shore-Härte-bereiches gewählt werden, weil die harte Laufsohlenschicht eine fiktive Erhöhung der Keilhärte ergibt. Bildet der Keil hingegen selbst die Laufseite, so kann seine Härte zur oberen Grenze hin erhöht werden.

## Patentansprüche

1. Rennschuh mit einer Vordersohle (1) aus hartem Kunststoff zur Halterung von Greifelementen (2) und mit einem sich vom Ballenbereich (I) der Sohle aus nach hinten erstreckenden Stützkörper (5) aus elastisch druckverformbarem Material, **dadurch** **gekennzeichnet**, daß der Stützkörper ein in seiner Dicke nach hinten zunehmender Keil (5) ist, der sich zumindest mit seinem dem Sohlenaußenrand zugeordneten Teil bis in das Sohlengelenk (II) erstreckt und daß die Vordersohle (1) bis in das Sohlengelenk (II) verlängert ist und die Unterseite des Keils (5) bedeckt.

2. Rennschuh mit einer Vordersohle (1) aus hartem Kunststoff zur Halterung von Greifelementen (2) und mit einem hinter der Vordersohle angeordneten Stützkörper (5) aus elastisch druckverformbarem Material, **dadurch** **gekennzeichnet**, daß der Stützkörper ein in seiner Dicke nach hinten zunehmender Keil (5) ist, dessen Unterseite annähernd in einer Ebene mit der Unterseite der Vordersohle (1) liegt und der sich zumindest mit seinem dem Sohlenaußenrand zugeordneten Teil bis in das Sohlengelenk (II) erstreckt.

3. Rennschuh nach Anspruch 2, **dadurch** **gekennzeichnet**, daß der Keil (5) unmittelbar an den hinteren Rand der Vordersohle anschließt.

4. Rennschuh nach einem der Ansprüche 1 bis 3, **dadurch gekennzeichnet**, daß der Keil (5) bzw. die Verlängerung der Vordersohle (1) und der Keil (5) auf der Laufseite zwischen den Sohlenseitenrändern eine Ausnehmung (6) aufweisen.

5. Rennschuh nach Anspruch 1 oder 4, **dadurch** **gekennzeichnet**, daß der äußere Sohlenrand der Vordersohle (1) in dem Bereich zwischen dem Außenballen (I) und dem Sohlengelenk (II) über den Schuhschaft (3) zu einer Stützschale (4) hochgezogen ist.

## Claims

1. A running shoe comprising a front sole (1) of hards plastics material for mounting gripping elements (2) and a support body (5) of elastically pressure-deformable material which extends rearwardly from the ball region (I) of the sole, characterised in that the support body is a wedge (5) which increases in its thickness in a rearward direction and which extends at least with its part associated with the outside edge of the sole into the shank region (II) and that the front sole (1) is extended into the shank region (II) and covers the underside of the wedge (5).

2. A running shoe comprising a front sole (1) of hard plastics material for mounting gripping elements (2) and a support body (5) of elastically pressure-deformable material which is arranged behind the front sole characterised in that the support body is a wedge (5) which increases in its thickness in a rearward direction and the underside of which is disposed approximately in one plane with the underside of the front sole (1) and which extends at least with its part associated with the outside edge of the sole into the shank region (II) of the sole.

3. A running shoe according to claim 2 characterised in that the wedge (5) directly adjoins the rearward edge of the front sole.

4. A running shoe according to one of claims 1 to 3 characterised in that the wedge (5) or the extension of the front sole (1) and the wedge (5) have a recess (6) on the ground-engaging side between the side edges of the sole.

5. A running shoe according to claim 1 or claim 4 characterised in that the outer edge of the front sole (1) is extended upwardly over the upper portion (3) of the shoe to provide a support cup (4) in the region between the outer ball (I) and the shank region (II) of the sole.

## Revendications

1. Chaussure de course comprenant une semelle avant (1) en une matière synthétique dure pour le support d'éléments de prise (2) et un corps de soutien (5) en une matière élastiquement déformable à la pression, qui s'étend vers l'arrière depuis la zone des éminences (I) de la semelle, caractérisée en ce que le corps de soutien est un coin (5) qui augmente d'épaisseur vers l'arrière et qui s'étend au moins par sa partie adjacente au bord extérieur de semelle jusqu'à la cambrure de semelle (II), en ce que la semelle avant (1) est prolongée jusque dans la cambrure de semelle (II) et en ce qu'elle couvre la face inférieure du coin (5).

2. Chaussure de course comprenant une semelle avant (1) en une matière synthétique dure pour le support d'éléments de prise (2) et un corps de soutien (5) en une matière élastiquement déformable à la pression qui est agencé derrière la semelle avant, caractérisée en ce que le corps de soutien est un coin (5) qui augmente d'épaisseur vers l'arrière, dont la face inférieure est approximativement dans un plan avec la face inférieure de la semelle avant (1) et qui s'étend jusque dans la cambrure de semelle (II), au moins par sa partie adjacente au bord extérieur de semelle.

3. Chaussure de course suivant la revendication 2, caractérisée en ce que le coin (5) se raccorde directement au bord arrière de la semelle avant.

4. Chaussure de course suivant l'une des revendications 1 à 3, caractérisée en ce que le coin (5) ou respectivement le prolongement de la semelle avant (1) et le coin (5) présentent un évidement (6) du côté marche, entre les bords latéraux de la semelle.

5. Chaussure de course suivant l'une des revendications 1 et 4, caractérisée en ce que le bord extérieur de la semelle avant (1) est surélevé au-dessus de la tige (3) de la chaussure pour former une coque d'appui (4) dans la zone comprise entre l'éminence extérieure (I) et la cambrure de semelle (II).
